# EUROPÄISCHE PATENTSCHRIFT

(11) **EP 0 148 485 B1**
(45) Veröffentlichungstag und Bekanntmachung des Hinweises auf die Patenterteilung: **01.06.1988**
(21) Anmeldenummer: 84116049.2
(22) Anmeldetag: 21.12.1984
(51) Int. Cl.: F23D 11/00, F04D 29/66

(54) **Luftansauggehäuseteil eines Brennergehäuses**
Burner casing part on the air suction side
Partie d'un carter de brûleur du côté de l'aspiration d'air

(30) Priorität: 27.12.1983 DE 3347204
(43) Veröffentlichungstag der Anmeldung: 17.07.1985
(73) Patentinhaber: Max Weishaupt GmbH, D-88475 Schwendi (DE)
(72) Erfinder: Weishaupt, Siegfried, Dipl.-Ing., D-7959 Schwendi 1 (DE)
(74) Vertreter: Flügel, Otto, Dipl.-Ing.

(56) Entgegenhaltungen:
- WO-A-84/01809
- DE-A- 2 227 426
- DE-A- 2 555 930
- DE-B- 1 263 265
- FR-A- 1 596 223
- US-A- 2 187 055
- US-A- 2 456 930
- US-A- 3 537 544

## Beschreibung

Die Erfindung betrifft einen Luftansauggehäuseteil eines Brennergehäuses mit den Merkmalen des Oberbegriffes des Anspruches 1.

Brenner der in Rede stehenden Art entwickeln durch die Luftansaugung oft störend hohe Geräuschpegel, vor allem bei Grossbrennern, insbesondere für den industriellen Einsatz, beispielsweise in der Grössenordnung von 90 dB. Um dem abzuhelfen, hat man bislang das gesamte Brennergehäuse mit einer schalldämmend ausgebildeten Haube abgedeckt. Auch hat man im Bereich der Lufteintrittsöffnung des Luftansauggehäuses Ansaugschalldämpfer vorgesehen (FR-A-1 596 223). Diese Massnahmen sind herstellungs- und raumaufwendig sowie unhandlich, was sich insbesondere auch im Zuge von Wartungsarbeiten nachteilig bemerkbar macht.

Bei einem bekannten Luftansauggehäuseteil der in Rede stehenden Art (DE-A-22 27 426) ist der Lufteinlass in Form von Durchbrüchen an einem Teil des Umfanges ausgebildet, deren Öffnungsebene etwa senkrecht zu der Eingangsöffnung des Gebläses verläuft. Diesem Lufteinlass gegenüber ist eine Schicht aus einem schallabsorbierenden Werkstoff vorgesehen, die sich an der Innenmantelfläche des Luftansauggehäuseteils befindet. Etwa die Hälfte der Luftübertrittsfläche zwischen dem Ansauggehäuse und dem Gebläserad ist von einem halbkreisförmigen Blech derart abgedeckt, dass sich die schallabsorbierende Schicht um den verbleibenden Übertrittsbereich herum erstreckt, der von dem halbkreisförmigen Blech nicht abgedeckt ist. Damit sollen durch das Gebläserad erzeugte Luftgeräusche gedämmt werden, die durch Turbulenzen im Bereich der gegen ein Druckpolster anarbeitenden Gebläseflügel entstehen. Durch das halbkreisförmige Blech reflektierte Schallwellen, die dann lediglich durch die verbleibende Übertrittsfläche zwischen dem Gebläserad und dem Ansauggehäuse austreten können, sollen durch die schallabsorbierende Schicht aufgenommen werden.

Es ist Aufgabe der Erfindung, Brenner der infrage stehenden Art schallabsorbierend auszubilden, ohne dass es der Abdeckung des gesamten Brennergehäuses bedarf.

Ausgehend von einem Luftansauggehäuseteil mit den Merkmalen des Oberbegriffes des Anspruches 1 wird diese Aufgabe erfindungsgemäss durch dessen kennzeichnende Merkmale gelöst.

Die erfindungsgemäss vorgesehene Schallabsorption beschränkt sich auf Massnahmen an dem Luftansauggehäuseteil, und zwar derart, dass durch die angesaugte Luft bedingte Geräusche gedämpft werden. Dies wird mit Hilfe eines Schallabsorbers erreicht, der einen Kern aufweist, welcher sowohl der Lufteinlassöffnung als auch der Luftübertrittsöffnung zugewandten Beschallungsseiten aufweist. Die ausserhalb der Beschallungsseiten liegenden Aussenseiten des Kerns sind mit einer spezifisch schwereren Kunststoffmassenschicht, einer sogenannten Schwerschicht, versehen, die insbesondere der Dämmung des Körperschalles dient. Um eine mechanisch feste Einheit zu erhalten, wird die Schwerschicht zunächst auf die angrenzenden Innenflächen des Gehäuseteils aufgebracht, so dass eine dichte und tragfähige Verbindung zwischen der Schwerschicht und der Aussenschale entsteht. Der durch die Schwerschicht umfasste Raum wird danach mit dem den Kern bildenden Kunststoff ausgeschäumt.

Auf diese Weise gelingt es, Luftansauggeräusche wie auch Körperschall zu absorbieren, ohne dass durch eine Teilabdeckung- wie beim Stand der Technik - die Luftzufuhr zum Gebläse behindert wird.

Es erscheint grundsätzlich möglich, den Luftansauggehäuseteil zumindest bereichsweise einstückig mit dem Brennergehäuse auszuformen. Bevorzugt ist das Gehäuseteil jedoch als selbständiges Bauteil ausgebildet und hinsichtlich seines die Luftübertrittsöffnung umfassenden Wandbereiches über Befestigungsausbildungen an die die Eingangsöffnung des Gebläserades umfassende Wandung des Brennergehäuses anschliessbar.

In weiterhin bevorzugter Ausführung sind die Innenwände des Luftansauggehäuseteiles mit Ausnahme der Öffnungen und des Schallabsorbers mit schallabsorbierendem Werkstoff ausgekleidet.

In besonders bevorzugter Ausführung der Erfindung ist der Gehäuseabschnitt, in dem der Schallabsorber ausgebildet ist, als Deckel oder dergleichen gestaltet, der an dem übrigen, als Unterteil ausgebildeten Gehäusebereich des Gehäuseteils abnehmbar festgelegt ist. Dies erleichtert nicht nur die Herstellung des Absorberteils, bei Abnahme des Deckels ist der Bereich der Übertrittsöffnung und ein gegebenenfalls den Unterteil des Gehäuseteils durchquerender Wellenabschnitt des Brennermotors zugänglich. Der der Festlegung des Luftansauggehäuseteils dienende Wandbereich, der die Luftübertrittsöffnung umfasst, ist dabei vorzugsweise insgesamt an dem Unterteil ausgebildet, während der den Schallabsorber bildende Deckel die übrigen Wandungen des Gehäuseabschnittes umfasst.

Insbesondere für den Fall, dass ein Wellenabschnitt bzw. eine Zwischenwelle des Brennermotors den Innenraum des Luftansauggehäuseteils durchquert, ist die Trennfuge zwischen dem Unterteil und dem Deckel soweit von der Luftansaugöffnung entfernt vorgesehen, dass sie oberhalb der Wellendurchführung liegt.

Der schallabsorbierende Werkstoff des Kerns des Schallabsorbers kann beispielsweise ein Fasermaterial enthalten, vorzugsweise ist der Kern jedoch in Gestalt eines offenporigen Kunststoffschaumes gebildet, beispielsweise eines Polyurethan-Weichschaumes. Zur Verhinderung von Feuchtigkeits- und Schmutzeintritt sind die Beschallungsseiten des Schallabsorberkerns versiegelt ausgebildet, was grundsätzlich durch eine Verhautung der Schaumstoffoberflächen geschehen könnte, vorzugsweise aber mit Hilfe einer aufkaschierten Folie geschieht.

Weitere Ausführungen der Erfindung ergeben sich aus Unteransprüchen in Verbindung mit dem in der Zeichnung wiedergegebenen Ausführungsbeispiel, auf das besonders Bezug genommen wird und dessen nachfolgende Beschreibung die Erfindung näher erläutert. Es zeigen:
Fig. 1 bis 3 eine Seitenansicht, eine Draufsicht im Schnitt und eine weitere Seitenansicht eines Brenners der in Frage stehenden Art mit dem Ausführungsbeispiel des Luftansauggehäuseteils;
Fig. 4 einen Querschnitt nach der Linie IV-IV in Fig. 1 durch den als Deckel ausgebildeten Schallabsorber.

Die Fig. 1 bis 3 zeigen einen Grossbrenner der in Frage stehenden Art, der ein Brennergehäuse 1 aufweist, das über eine Scharnierverbindung - diese bekannten Einrichtungen werden hier nicht näher beschrieben - an einen Flammkopf 2 angeschlossen ist. Innerhalb des Brennergehäuses 1 ist ein Gebläserad 3 angeordnet, das von einem in einer Einbuchtung der einen Seitenwand des Brennergehäuses angeordneten Brennermotor 4 antreibbar ist. An den Endbereich der mit dem Gebläserad 3 verdrehfest verbundenen Antriebswelle des Brennermotors 4 ist eine Zwischenwelle 5 angeschlossen, die eine der Ölzufuhr zu dem Flammkopf 2 dienende Pumpe 6 antreibt. Die Pumpe 6 ist aussenseitig an einem Luftansauggehäuseteil 7 angeordnet, das an der anderen Seitenwand des Brennergehäuses 1 festgelegt ist.

Der Luftansauggehäuseteil 7 besteht aus einem Unterteil 8 und einem Gehäuseabschnitt 9, der als Deckel 10 ausgebildet ist. Dieser Gehäuseabschnitt 9 bzw. Deckel 10 bildet den der Lufteintrittsöffnung 11 des Luftansauggehäuseteils - im folgenden kurz Gehäuseteil genannt - gegenüberliegenden Gehäusebereich. Die durch das angetriebene Gebläserad angesaugte Luft, die über die Lufteintrittsöffnung 11 in den Gehäuseteil 7 eintritt, wird dem axialen Eingangsbereich des Gebläserades 2 über eine Luftübertrittsöffnung 12 zugeleitet, die zu diesem Zwecke über eine sogenannte Lufteinlaufdüse 13 an den Eingangsbereich des Gebläserades 3 angeschlossen ist.

Wie die Fig. 1 und 3 zeigen, verläuft die Trennfuge 14 zwischen dem Unterteil 8 und dem Dekkel 10 des Gehäuseteils 7 kurz oberhalb der Zwischenwelle 5, so dass diese und der Eingangsbereich des Gebläserades 3 bzw. ein Sieb, das die Luftübertrittsöffnung 12 abdecken kann, für Wartungszwecke leicht zugänglich sind, wenn der Deckel 10 aus seiner Verbindung mit dem Unterteil 8 abgehoben wird.

Wie im Zusammenhang mit Fig. 4 später genauer beschrieben wird, umfasst der Deckel 10 einen Schallabsorber 15 bzw. ist als dieser ausgebildet.

Einstückig mit dem Unterteil 8 ist der Wandbereich 16 ausgebildet, der die Luftübertrittsöffnung 12 umfasst und dem Anschluss an die entsprechende Seitenwand des Brennergehäuses 1 dient. Zu diesem Zweck ist der Wandbereich vorzugsweise rings um die Luftübertrittsöffnung 12 mit Bohrungen 17 versehen, durch welche und entsprechende Bohrungen in der Seitenwandung des Brennergehäuses 11 entsprechende Verbindungsschraubbolzen geführt sind.

Die Innenwände 18 des Unterteils 8 des Gehäuseteils 7 sind mit Ausnahme des Lagerbereichs 19 für die Zwischenwelle 5 bzw. deren Anschluss an die Welle der Pumpe 6 mit schallabsorbierendem Werkstoff 20 versehen. Dabei kann es sich um Fasermaterial oder bevorzugt um einen offenporigen Weichkunstschaum handeln, der mit Hilfe gitterförmiger oder gelochter Abdeckungen an den Innenwänden 18 gehalten ist. Dieser schallabsorbierende Werkstoff dient vor allem der Dämpfung von durch die angesogene Luft verursachten Geräuschen.

Der Deckel 10 umfasst eine im auf das Unterteil 8 aufgesetzten Zustand der Lufteintrittsöffnung 11 gegenüberliegende Wandung 23 sowie drei Seitenwandungen 24 und ist damit zur Seitenwand des Brennergehäuses 1 bzw. zu einem oberen Bereich der Luftübertrittsöffnung 12 hin offen ausgebildet.

In Fig. 4 ist ein Querschnitt des insgesamt als Schallabsorber 15 ausgebildeten Deckels 10 etwa nach der Linie IV-IV in Fig. 1 wiedergegeben, wobei die Schnittdarstellung ausschliesslich diesen Deckel 10 bzw. Schallabsorber 15 umfasst.

Der Schallabsorber 15 umfasst einen Kern 25 aus einem offenporigen Kunststoffschaum, beispielsweise einem Polyurethan-Weichschaum, der an seinen Beschallungsseiten 21 und 22 durch eine auf ihn aufkaschierte Folie gegen Feuchtigkeits- und Schmutzeindringen geschützt ist. Die Beschallungsseite 21 ist im aufgesetzten Zustand des Deckels der Lufteintrittsöffnung 11 zugewandt, während die Beschallungsseite 22 dem Gebläserad 2 bzw. der Luftübertrittsöffnung 12 zugerichtet ist. Auf diese Weise werden sowohl durch die angesaugte Luft verursachte Geräusche als auch solche, die aus dem Innenraum des Brennergehäuses 1 durch die Luftübertrittsöffnung 12 gelangen, gedämpft.

Die übrigen Aussenflächen des Kerns 25 sind durch eine Kunststoffmassenschicht - sogenannte Schwerschicht-27 abgedeckt, die aus einem spezifisch schwereren Kunststoffmaterial als der Kern 25 besteht. Diese Schwerschicht dient in erster Linie der Dämmung von Körperschall, der über die mechanischen Verbindungen zum Brennergehäuse 1 in Richtung des Gehäuseteils 7 übertritt.

Die notwendige mechanische Festigkeit erhält der Deckel 10 durch eine Aussenschale 26, die aus einem glasfaserverstärktem Kunststoff besteht.

Die Herstellung dieses Schallabsorbers 15 in Gestalt des Deckels 10 geschieht derart, dass die Innenwände der Aussenschale 28 mit der Schwerschicht 27 ausgekleidet werden, derart, dass eine dichte und mechanisch feste Verbindung gegeben ist. Dies kann beispielsweise durch Kleben einer vorgefertigten Schwerschicht oder aber auch durch Aufspritzen einer solchen Schicht oder dergleichen geschehen. Vorzugsweise wird zwischen der Innenfläche der Aussenschale 28 und der Schwerschicht 27 eine chemische Verbindung angestrebt. Der dann durch die Schwerschicht 27 umfasste Raum wird ausgeschäumt, so dass sich der offenporige Weichschaum-Kern 25 ergibt. Auf dessen freie Flächen wird dann die Folie 26 aufkaschiert.

Wie dies bei 19 angedeutet ist, verläuft die Trennfuge 14 im Querschnitt abgestuft, so dass sich zwischen dem Deckel 10 und dem Unterteil 8 eine lagesichere und dichte Verbindungslage erreichen lässt. In den unteren Seitenwandbereichen der Aussenschale 28 sind Bohrungen eingebracht, die der Festlegung des Deckels 10 an dem Unterteil 8 dienen. Durch die aus Fig. 4 ersichtliche, quer durch den Kern 25 gehende gestrichelte Linie ist eine Rippe angedeutet, die der mechanischen Stabilität zwischen dem oberen Teil des Wandbereiches 16 und dem übrigen Bereich des Unterteils 8 dient, bzw. es sind entsprechende Aussparungen in dem Kern damit angedeutet.

## Patentansprüche

1. Luftansauggehäuseteil eines Brennergehäuses für einen Öl-, Gas- oder Zweistoff-Brenner, insbesondere Grossbrenner, mit einem Lufteinlass, einer Luftübertrittsöffnung, welche dem axialen Eingangsbereich des Gebläserades zugeordnet ist und deren Öffnungsebene etwa senkrecht zu derjenigen des Lufteinlasses verläuft, und einem Schallabsorber, welcher in dem dem Lufteinlass gegenüberliegenden Gehäuseabschnitt ausgebildet ist, dadurch gekennzeichnet, dass die Luftübertrittsöffnung (12) auf den axialen Eingangsbereich des Gebläserades zentrisch ausgerichtet ist, dass der Schallabsorber (15) einen Kern (25) aus schallabsorbierendem Werkstoff umfasst, der sowohl dem als Öffnung (11) ausgebildeten Lufteinlass als auch der Luftübertrittsöffnung (12) zugewandte Beschallungsseiten (21, 22) aufweist und dessen ausserhalb der Beschallungsseiten gelegene Flächen mit einer spezifisch schwereren Kunststoffmassenschicht (27) als das Kernmaterial versehen sind, die an den angrenzenden Innenflächen des Gehäuseteils (7) anliegend und fest haftend ausgebildet ist und in dessen umfassten Raum der Kern (25) durch Ausschäumen eingebracht ist.

2. Gehäuseteil nach Anspruch 1, dadurch gekennzeichnet, dass der Schallabsorber (15) einem angrenzenden Teilbereich der Luftübertrittsöffnung (12) gegenüberliegend ausgebildet ist.

3. Gehäuseteil nach Anspruch 1 oder 2, dadurch gekennzeichnet, dass der den Schallabsorber (15) aufweisende Gehäuseabschnitt (9) als Deckel (10) ausgebildet ist, der an dem übrigen, als Unterteil (8) ausgebildeten Bereich des Gehäuseteils (7) abnehmbar festgelegt ist und eine mechanisch feste Aussenschale (28), insbesondere aus glasfaserverstärktem Kunststoff, aufweist.

4. Gehäuseteil nach Anspruch 3, dadurch gekennzeichnet, dass das Unterteil (8) in einem Wandbereich (16) die gesamte Übertrittsöffnung (12) umfasst und an seinen Innenwänden (18) mit schallabsorbierendem Werkstoff (20) - gegebenenfalls mit einer gitterförmigen oder gelochten Abdeckung gehalten - ausgekleidet ist.

5. Gehäuseteil nach Anspruch 3 oder 4, dadurch gekennzeichnet, dass die Trennfuge (14) zwischen dem Unterteil (8) und dem Deckel (10) von der Lufteintrittsöffnung (11) aus gesehen oberhalb der Mitte der Luftübertrittsöffnung (12) verlaufend ausgebildet ist.

6. Gehäuseteil nach einem der Ansprüche 1 bis 5, dadurch gekennzeichnet, dass der schallabsorbierende Werkstoff des Kerns (25) aus einem porigen Kunststoff, vorzugsweise einem offenporigen Kunststoffschaum, beispielsweise Polyurethan-Weichschaum, besteht.

7. Gehäuseteil nach einem der Ansprüche 1 bis 6, dadurch gekennzeichnet, dass der Schallabsorber (15) an seinen Beschallungsseiten (21, 22) gegen Feuchtigkeits- und Schmutzeintritt versiegelt ausgebildet ist.

8. Gehäuseteil nach den Ansprüchen 6 und 7, dadurch gekennzeichnet, dass die Versiegelung durch eine auf den Kern (25) aufkaschierte Folie (26) gebildet ist.

9. Gehäuseteil nach einem der Ansprüche 1 bis 8, dadurch gekennzeichnet, dass der Gehäuseabschnitt (9) bzw. der Deckel (10) etwa rechteckig ausgebildet ist.

## Revendications

1. Partie affectée à l'aspiration d'air d'un boîtier destiné à un brûleur à fuel, à gaz ou à un brûleur bi-fluide, en particulier à un brûleur de grande dimension comportant une admission d'air, un orifice de passage de l'air qui est associé à la zone d'entrée axiale de la roue du ventilateur et dont le plan d'ouverture s'étend sensiblement perpendiculairement au plan de l'admission d'air, et un absorbeur des vibrations sonores qui est réalisé dans la section du boîtier faisant face à l'admission d'air, caractérisée par le fait que l'orifice de passage d'air (12) est centré sur la zone d'entrée axiale de la roue du ventilateur, par le fait que l'absorbeur des vibrations sonores (15) englobe un noyau (25) en matériau insonorisant qui présente des côtés de réception sonore (21, 22) orientés d'une part vers l'admission d'air réalisée sous forme de l'orifice (11 ) et d'autre part vers l'orifice de transmission d'air (12) et dont les surfaces situées extérieurement aux côtés de réception du son sont munies d'une couche (27) faite d'une masse de matière plastique de poids spécifique supérieur à celui du matériau du noyau, couche qui est réalisée de manière à venir s'appliquer et adhérer fermement sur les surfaces internes adjacentes de la partie de boîtier (7) et le noyau (25) étant fixé, par projection d'une mousse, dans l'espace que renferme ladite couche (27).

2. Partie d'un boîtier selon la revendication 1, caractérisée par le fait que l'absorbeur de vibrations sonores (15) est réalisé de manière à faire face à une section adjacente partielle de l'orifice de passage d'air (12).

3. Partie d'un boîtier selon la revendication 1 ou 2, caractérisée par le fait que la section (9) du boîtier présentant l'absorbeur de vibrations sonores (15) est réalisée en forme de couvercle (10) qui est fixé sur la zone restante de la partie de boîtier (16) réalisée sous la forme d'une partie inférieure (8) et qu'elle présente une coque extérieure (28) mécaniquement solide, réalisée en particulier en matière plastique renforcée de fibres de verre.

4. Partie d'un boîtier selon la revendication 3, caractérisée par le fait que la partie inférieure (8) englobe, dans une zone de paroi (16) tout l'orifice de passage (12) et par le fait qu'il est garni sur ses parois internes (18) d'un matériau insonorisant (20), matériau maintenu le cas échéant au moyen d'un revêtement grillagé ou perforé.

5. Partie d'un boîtier selon les revendications 3 ou 4, caractérisée par le fait que le joint de séparation (14) entre la partie inférieure (8) et le couvercle (10) est réalisé, vu à partir de l'orifice d'admission d'air (11) de telle manière que son parcours se trouve situé plus haut que le milieu de l'orifice de passage d'air (12).

6. Partie d'un boîtier selon l'une des revendications 1 à 5, caractérisée par le fait que le matériau insonorisant du noyau (25) est constitué d'une matière plastique poreuse, de préférence une mousse synthétique à pores ouverts, par exemple une mousse molle de polyuréthane.

7. Partie d'un boîtier selon l'une des revendications 1 à 6, caractérisée par le fait que l'absorbeur de vibrations sonores (15) est réalisé, sur ses côtés (21, 22) de réception des vibrations sonores et protégé par vitrification contre la pénétration de l'humidité et des impuretés.

8. Partie d'un boîtier selon les revendications 6 et 7, caractérisée par le fait que la vitrification est réalisée par un film (26) collé sur le noyau (25).

9. Partie d'un boîtier selon l'une des revendications 1 à 8, caractérisée par le fait que la section de boîtier (8), à savoir le couvercle (10) est de forme sensiblement rectangulaire.

## Claims

1. Air intake housing part of a burner housing for an oil, gas or two-fuel burner, particularly a large burner, having an air inlet, an air connecting opening associated with the axial entry area of the fan wheel, the plane of opening thereof extending substantially at right angles to that of the air inlet, and a sound absorber which is constructed in the housing section opposite the air inlet, characterised in that the air connecting opening (12) is centrally aligned with the axial entry area of the fan wheel, the sound absorber (15) has a core (25) of sound-absorbing material which has acoustic sides (2,1 22) facing both the air inlet in the form of an opening (11) and also the air connecting opening (12), whilst the surfaces thereof located beyond the acoustic sides are provided with a covering (27) of plastics composition of greater specific weight than the core material, this covering abutting on and firmly adhering to the adjacent inner surfaces of the housing part (7), the core (25) being introduced into the enclosed area thereof by foaming.

2. Housing part according to claim 1, characterised in that the sound absorber (15) is constructed opposite an adjacent part of the air connecting opening (12).

3. Housing part according to claim 1 or 2, characterised in that the housing section (9) provided with the sound absorber (15) is constructed as a cover (10), which is removably fixed to the remainder of the housing part (7), forming the lower part (8), and has a mechanically strong outer shell (28), more particularly made of glass fibre-reinforced plastics.

4. Housing part according to claim 3, characterised in that the lower part (8) includes the entire connecting opening (12) in a wall area (16) and is lined on its inner walls (18) with sound-absorbing material (20), if necessary held in place with a lattice-like or perforated cover.

5. Housing part according to claim 3 or 4, characterised in that the joint (14) between the lower part (8) and the cover (10) is constructed to run above the centre of the air connecting opening (12), viewed from the air inlet opening (11).

6. Housing part according to one of claims 1 to 5, characterised in that the sound-absorbing material of the core (25) consists of a porous plastics, preferably an open-pored plastics foam, for example soft polyurethane form.

7. Housing part according to one of claims 1 to 6, characterised in that the sound-absorber (15) is sealed against the entry of moisture or dirt on its acoustic sides (21, 22).

8. Housing part according to claims 6 and 7, characterised in that the seal is formed by a film (26) applied to the core (25).

9. Housing part according to one of claims 1 to 8, characterised in that the housing section (9) or the cover (10) is substantially rectangular in construction.
